# DEMANDE DE BREVET EUROPEEN

(11) **EP 0 007 869 A1**
(43) Date de publication de la demande: **06.02.1980**
(21) Numéro de dépôt: 79400524.9
(22) Date de dépôt: 23.07.1979
(51) Int. Cl.: B65D 51/22

(54) **Dispositif de fermeture pour emballages tubulaires à ajutage operculé**

(30) Priorité: 25.07.1978 FR 7821927
(71) Demandeur: SOCIETE DE DEVELOPPEMENT DE PROCEDES PLASTIQUES, F-76440 Forges-Les Eaux (FR)
(72) Inventeur: SOCIETE DE DEVELOPPEMENT DE PROCEDES PLASTIQUES, F-76440 Forges-Les Eaux (FR)
(74) Mandataire: CABINET BONNET-THIRION

(57) **Abrégé**

Bouchon du genre comportant une tête 13, une jupe taraudée 14 descendant de cette tête avec un poinçon défonceur 15 à visser sur un ajutage 11 à opercule 16.

Selon l'invention, un capot 20 est disposé autour du bouchon avec une zone d'attache constituée d'une série de ponts frangibles 18 et une cheminée 21 de guidage et d'entraïne- ment de la tête 13.

Application notamment à l'emballage de produits alimentaires.

## Description

La présente invention se rapporte aux dispositifs de fermeture, en particulier bouchons à visser pour emballages tubulaires à ajutage operculé, du genre comportant une tête, une jupe taraudée descendant de cette tête et un poinçon défonceur saillant à l'intérieur de cette jupe.

Les bouchons actuellement connus de ce genre, appelés aussi bouchons défonceurs, présentent certains inconvénients à l'usage.

Les bouchons défonceurs les plus simples sont destinés à s'associer à une bague d'écartement à jeter après la première ouverture ; ils sont peu esthétiques, tandis que la bague elle-même est une source de complication tant au conditionnement, qu'à l'usage.

On a essayé d'éviter ces inconvénients en créant les bouchons réversibles à deux jupes disposées dos-à-dos, une première pour l'obturation avant utilisation et la seconde avec poinçon défonceur permettant l'accès au contenu de l'emballage. Or, après la première utilisation on est amené à exposer à la vue et à l'air le produit résiduel qui peut subsister sur le poinçon défonceur ; c'est peu esthétique et surtout contraire à l'hygiène en particulier dans le cas des produits alimentaires en raison des risques de pollution de tout le contenu restant dans l'emballage.

La présente invention a pour objet un dispositif de fermeture avec bouchon à visser pour emballages tubulaires à ajutage operculé évitant les inconvénients ainsi analysés des bouchons antérieurs et offrant en outre d'intéressantes possibilités en matière de présentation de l'emballage.

L'invention offre à cet effet un dispositif de fermeture pour emballage tubulaire à ajutage operculé, du genre comprenant un bouchon avec une tête, une jupe taraudée descendant de cette tête et un poinçon défonceur à l'intérieur de cette jupe, ainsi qu'un capot extérieur attaché audit bouchon, caractérisé par l'aménagement, entre le capot extérieur et le bord inférieur de la tete de bouchon, d'une zone d'attache constituée d'une série de ponts frangibles de liaison répartis autour dudit bord inférieur et partant de cette zone d'attache, une cheminée de guidage et d'entraînement de ladite tête, ledit capot s'étendant par ailleurs jusqu'à un bord inférieur adapté à venir en appui sur le corps de l'emballage autour de l'ajutage lorsque la jupe taraudée est engagée d'un tour au moins sur le filetage de cet ajutage.

Un dispositif ainsi constitué se manipule par le capot qui lui sert à la fois de moyen d'entraînement et d'enjoliveur. Tout risque d'erreur de manipulation est exclu, le bouchon proprement dit demeurant immobilisé à l'intérieur du capot et protégé par celui-ci après le premier usage impliquant par un effort accru de vissage initial la rupture de la zone d'attache.

Les caractéristiques et avantages de l'invention ressortiront d'ailleurs de la description qui va suivre, à titre d' exemple, en référence aux dessins annexés dans lesquels :
la figure 1 est une vue en élévation d'un bouchon selon l'invention en coupe selon le plan diamétral I-I de la figure 2 ;
la figure 2 est une vue en coupe transversale selon le plan II-II de la figure 1
la figure 3 est une vue semblable à celle de la figure 1 montrant le bouchon dans la position de fermeture de l'emballage après le premier usage ;
la figure 4 est encore une vue semblable à celle de la figure 1, mais relative à une variante de réalisation.

Suivant la forme de réalisation choisie et représentée aux figures 1 à 3, le bouchon 10, destiné à être monté sur l'ajutage operculé 11 d'un emballage tubulaire compressible 1₂, comporte de façon usuelle une tete 13 surmontant une jupe taraudée 14 adaptée à se visser sur l'ajutage 11, tandis qu' un poinçon défonceur 15 se trouva en saillie à l'intérieur de cette jupe.

Selon l'invention, la tête 14 se trouve raccordée au moyen d'une série de ponts de liaison frangibles 17, 18 et 19 à un capot 20. La tete 14 présentant ici une section transversale de forme polygonale, en l'occurrence duodécagonale, le capot 20 forme au-dessous de la zone d'attache constituée par les ponts de liaison une cheminée de guidage 21 de section correspondante. Le capot 20 s'étend vers le bas jusqu'à un bord inférieur 22 adapté à venir en butée sur l'emballage 12 autour de l'ajutage 11. Comme il est visible sur la figure 1, la distance séparant ce bord inférieur de la zone d'attache 17-18-19 est déterminée de telle sorte que ledit bord vient en butée sur la face terminale de l'emballage lorsque la jupe 14 est engagée d'un tour au moins sur l'ajutage 11, le poinçon défonceur 15 arrivant dans cette position à proximité mais en deçà de l'opercule 16 de l'ajutage.

Dans le cas de l'exemple considéré on a prévu dans la zone d'attache trois ponts de liaison 17, 18 et 19 le long de chacun de trois des douze côtés de la tête 13 et de la cheminée de guidage 21 ; la dimension en hauteur de ces ponts est naturellement d'un ordre de grandeur inférieur à leur dimension en sens périphérique. cette dimension en hauteur sera en générale juste suffisante pour permettre un écoulement convenable de la matière de l'une vers l'autre des deux cavités de moulage déterminant respectivement dans un même moule de fabrication le bouchon 10, d'une part, et le capot 2₀, d'autre part.

Le capot 20 s'étend facultativement au-dessus de la zone d'attache 17-19 jusqu'à un bord supérieur 23 aligné avec la face supérieure de la tête 13.

Lors du conditionnement de l'emballage le bouchon est engagé sur celui-ci dans la/position d'attente représentée à la figure 1, c'est-à-dire jusqu'à butée du bord inférieur 22 du capot sur la face terminale de l'ajutage.

Lors de la première utilisation, il faut appliquer au capot 20 un effort de vissage initial suffisant pour provoquer la rupture des ponts de liaison 17-19 ; la tête 13 du bouchon se trouve dès lors engagée dans la cheminée 21 pour être entraînée et guidée par celle-ci jusqu'à la position de vissage complet représentée à la figure 3 où l'opercule 16 se trouve complètement défoncé par le poinçon 15. Le bouchon proprement dit se trouve dès lors immobilisé dans la cheminée ₂₁ et forme avec le capot un ensemble s'utilisant comme un bouchon ordinaire.

La figure 4 montre une variante de réalisation qui présente par rapport à la précédente, les différences suivantes :
- la tête 13A du bouchon, ainsi que la cheminée de guidage 21A, présentent un profil à cannelures ;
- la cheminée de guidage 21A est limitée en hauteur à la valeur juste nécessaire, s'arrêtant au niveau atteint par le bord inférieur de la tete 13A en position de vissage complet;
- le capot 20A se place en prolongement du corps tubulaire de l'emballage, disposition qui peut etre désirable notamment pour des raisons d'esthétique.

Le nombre et la disposition des ponts de liaison frangibles de la zone d'attache pourront naturellement varier en fonction notamment des caractéristiques de la matière plastique utilisée pour la fabrication du bouchon, matière qui pourra être le polypropylène par exemple.

L'invention n'est bien entendu pas limitée aux détails des formes de réalisation qui viennent d'être considérées à titre d'exemples ; elle se prête bien au contraire à diverses variations notamment dans les formes que pourra prendre le capot qui joue aussi un rôle d'enjoliveur et pourra, par exemple, être moleté pour faciliter l'effort de vissage initial.nécessaire pour provoquer la rupture des ponts de liaison frangibles. Ces ponts eux-mêmes pourront recevoir les-formes les plus diverses ; au lieu des ponts ci-dessus décrits, allongés en sens périphérique, on peut aussi préférer dans certains cas des ponts allongés en hauteur et de dimensions réduites en épaisseur.

Une variante de réalisation qui ne semble pas à préférer, mais qui demeure possible, consiste à réaliser bouchon et capot en deux pièces, donc sans zone d'attache, la cheminée de guidage devant se prolonger alors dans la position d'attente (telle que représentée à la figure 1 par exemple) au-dessus du bord inférieur de la tête 13 sur une partie au moins de la hauteur de celle-ci. Une telle réalisation impliquerait naturelleₘent un assemblage préalable des deux pièces.

## Revendications

1. Dispositif de fermeture pour emballage tubulaire à ajutage operculé, du genre comprenant un bouchon avec une tête, une jupe taraudée descendant de cette tete et un poinçon défonceur à l'intérieur de cette jupe, ainsi qu'un capot extérieur attaché audit bouchon, caractérisé par l'aménagement, entre le capot extérieur et le bord inférieur de la tete de bouchon, d'une zone d'attache constituée d'une série de ponts frangibles de liaison répartis autour dudit bord inférieur et partant de cette zone d'attache, une cheminée de guidage et d'entraînement de ladite tête, ledit capot s'étendant par ailleurs jusqu'à un bord inférieur adapté à venir en appui sur le corps de l'emballage autour de l'ajutage lorsque la jupe taraudée est engagée d'un tour au moins sur le filetage de cet ajutage.

2. Dispositif de fermeture selon la revendication 1, caractérisé en ce que la cheminée de guidage présente, comme la tete de bouchon, un profil cannelé.

3. Dispositif de fermeture selon la revendication 1 ou 2, caractérisé en ce que la cheminée de guidage s'étend sur une hauteur correspondant à celle de l'ajutage.

4. Dispositif de fermeture selon l'une quelconque des revendications 1 à 3, caractérisé en ce que le capot présente un bord supérieur aligné avec la face supérieure de la tete de bouchon.

5. Dispositif de fermeture selon la revendication 1, caractérisé en ce que les ponts frangibles de liaison présentent en sens périphérique une dimension nettement supérieure à leur dimension en hauteur.

6. Variante du dispositif de fermeture selon la revendication 1, caractérisé en ce que la zone d'attache est reₘ- placée par un prolongement de la cheminée de guidage sur une partie au moins de la hauteur de la tete du bouchon.
